# FASCICULE DE BREVET EUROPEEN

(11) **EP 0 942 774 B1**
(45) Date de publication et mention de la délivrance du brevet: **27.02.2002**
(21) Numéro de dépôt: 97947130.7
(22) Date de dépôt: 24.11.1997
(51) Int. Cl.: A63B 21/005, A63B 22/06

(54) **DISPOSITIF POUR L'ENTRAINEMENT ET LA MESURE D'EFFORTS PHYSIQUES D'UNE PERSONNE EN VEHICULE ROULANT NON MOTORISE**
VORRICHTUNG ZUM TRAINING UND MESSEN DER PHYSISCHEN LEISTUNGEN EINER PERSON AUF EINEM NICHT-MOTORISIERTEN,ROLLENDEN FAHRZEUG
METHOD FOR TRAINING AND FOR MEASURING PHYSICAL EFFORTS OF A PERSON IN A NON-MOTORISED WHEEL VEHICLE

(30) Priorité: 25.11.1996 FR 9614727
(43) Date de publication de la demande: 22.09.1999
(73) Titulaire: CENTRE STEPHANOIS DE RECHERCHES MECANIQUES HYDROMECANIQUE ET FROTTEMENT Société anonyme, F-42166 Andrezieux Boutheon Cédex (FR)
(72) Inventeur: SAUVIGNET, Bernard, F-42230 Roche la Molière (FR); CALMELS, Paul, F-42660 Le Bessat (FR)
(74) Mandataire: Thivillier, Patrick
(86) Numéro de dépôt international: FR9702120
(87) Numéro de publication internationale: WO9823332

(56) Documents cités:
- DE-A- 2 950 605
- US-A- 4 919 418
- LANGBEIN W E ET AL: "SPEED-TORQUE CALIBRATION OF THE MAGTURBO AND WHEELCHAIR AEROBIC FITNESS TRAINER" 9 novembre 1989 , IMAGES OF THE TWENTY FIRST CENTURY, SEATTLE, NOV. 9 - 12, 1989, VOL. 11 PART 5/06, PAGE(S) 1528/1529 , YONGMIN KIM;SPELMAN F A XP000129512 voir page 1528 - page 1529
- O'SULLIVAN J ET AL: "COMPUTER CONTROL OF EXERCISE BICYCLE FOR USE IN PHYSIOTHERAPY" MEDICAL AND BIOLOGICAL ENGINEERING AND COMPUTING, vol. 33, no. 1, 1 janvier 1995, pages 101-103, XP000486796

## Description

L'invention se rattache au secteur technique des appareils du type hometrainer pour l'entraînement de personnes physiques à bicyclettes ou en fauteuils roulants.

Il est connu d'utiliser pour l'entraînement, la rééducation et la mesure de paramètres physiques divers, des appareils du type home-trainers conformés pour recevoir différents types de véhicules roulants non motorisés. Par exemple, ces home-trainers ou ensembles tournant peuvent recevoir une bicyclette ou un fauteuil roulant, voir DE-A-2 950 505. Pour l'essentiel, ces appareils comprennent au moins deux rouleaux motorisés coopérant soit avec la roue de la bicyclette entraînée par l'utilisateur sous une action de pédalage, soit avec les deux roues du fauteuil roulant entraînées directement par les bras de l'utilisateur.

Or il est apparu que le couple fourni par le sujet utilisateur qui entraîne donc un système rotatif, à savoir la ou les roues du véhicule, n'est pas constant. Dans le cas d'une bicyclette, le couple passe d'une valeur maximale à une valeur quasiment nulle au passage du point mort. Dans le cas d'un fauteuil roulant, le couple fourni est variable lorsque le sujet tire et pousse avec ses bras. Ce couple est totalement nul pendant toute la phase durant laquelle l'utilisateur lâche ses mains des roues entraînées pour les remettre en place en vue d'exercer un nouvel effort.

Notamment dans le cas d'un fauteuil roulant, si l'ensemble mobile exerce un couple de freinage constant, l'utilisation d'un tel fauteuil devient très difficile, voire quasiment impossible. En effet, à chacune des phases non motrices, c'est-à-dire lorsque l'utilisateur n'exerce plus aucun couple, la vitesse du véhicule décélère et peut même devenir nulle. Il en résulte qu'à chaque phase motrice, l'utilisateur doit exercer une force d'accélération lui interdisant d'atteindre une vitesse confortable de fonctionnement.

L'invention s'est fixée pour but de remédier à ces inconvénients, de manière simple, sûre, efficace et rationnelle.

Le problème que se propose de résoudre l'invention est de permettre à tout utilisateur d'un véhicule roulant du type bicyclette ou fauteuil roulant, de travailler dans les meilleures conditions, c'est-à-dire de fournir l'effort souhaité à une vitesse confortable de fonctionnement.

Pour résoudre un tel problème, il a été conçu et mis au point un dispositif pour l'entraînement et la mesure d'efforts physiques d'une personne en véhicule roulant non motorisé, disposé sur un ensemble tournant apte à exercer un couple résistant, ***caractérisé*** en ce qu'il comprend des moyens aptes à fournir à l'ensemble un couple de freinage, passant d'une valeur préétablie à une valeur nulle d'une manière cyclique, fonction de paramètres dépendant de la vitesse dudit véhicule pour permettre à la personne d'entraîner le véhicule à vitesse constante ou sensiblement constante.

Dans une première forme de réalisation, les moyens aptes à fournir à l'ensemble tournant un couple de freinage, passant d'une valeur préétablie à une valeur nulle d'une manière cyclique, sont assujettis à des moyens de mesure et de détection de la vitesse dudit véhicule afin de ne fournir ledit couple que lorsqu'une vitesse de consigne préalablement déterminée est dépassée.

Dans ces conditions, si la vitesse du véhicule n'a pas atteint la vitesse de consigne, aucun couple de freinage n'est exercé sur l'ensemble roulant de sore que la décélération est nulle lorsque le sujet utilisateur n'exerce pas un couple moteur. Dans ce cas, le sujet va donc naturellement travailler autour de la vitesse de consigne préalablement déterminée et qui correspond à une valeur quelconque.

Dans une autre forme de réalisation, pour résoudre le problème posé, les moyens aptes à fournir à l'ensemble tournant un couple de freinage non constant sont assujettis à des organes de mesure et de détection de l'accélération du véhicule afin de ne fournir ledit couple que lorsque ledit ensemble est moteur, c'est-à-dire lorsqu'il fournit une accélération positive.

Dans ces conditions, dès que le sujet relâche son effort, l'accélération s'annule tandis que le couple de freinage devient nul. Il en résulte que le sujet pourra choisir de travailler à sa vitesse de confort, la puissance fournie étant très sensiblement égale à la puissance de freinage.

Selon une autre caractéristique, ce dispositif comprend des moyens de mesure de la puissance fournie par la personne en intégrant les paramètres relatifs à la vitesse réelle, au couple de freinage et aux accélérations des inerties en mouvement.

L'invention est exposée ci-après plus en détail à l'aide des dessins annexés dans lesquels :
- La figure 1 montre les courbes de vitesse et de couple en fonction du temps selon l'état de la technique :
   · la courbe la correspond au couple de freinage exercé par l'ensemble tournant,
   · la courbe 1b correspond à une succession de couples moteurs fournis par le sujet,
   · la courbe 1c correspond aux variations de vitesses relevées notamment au niveau de la ou des roues du véhicule roulant.
- La figure 2 est une vue correspondant à la figure 1 dans le cas où le couple de freinage (courbe 2a) n'est exercé que lorsqu'une vitesse de consigne préétablie est dépassée (courbe 2c), la courbe 2b correspondant à la succession de couples moteurs fournis par le sujet.
- La figure 3 est une vue correspondant à la figure 1 dans le cas où, selon la deuxième solution technique de l'invention, le couple de freinage (courbe 3a) n'est exercée que lorsque le sujet accélère l'ensemble tournant (courbe 3c) ; la courbe 3b correspond comme précédemment à la succession de couples moteurs fournis par le sujet.
- La figure 4 est une vue à caractère schématique montrant un exemple d'application du dispositif selon l'invention dans le cas de l'utilisation d'un ensemble tournant adapté pour un fauteuil roulant.
- La figure 5 est un synoptique montrant le principe de fonctionnement du dispositif de mesure.

On a illustré figure 4, à titre d'exemple indicatif mais non limitatif, un ensemble tournant sous forme d'un appareil du type home-traineur, présentant notamment deux rouleaux moteurs (R1) et (R2) sur lesquels prend appui, ou prennent appui, la ou les roues, soit d'une bicyclette, soit d'un fauteuil roulant. La ou les roues en appui sur les deux rouleaux (R1,R2) qui sont disposés dans deux plans parallèles, sont entraînées par l'utilisateur selon la flèche F en exerçant ainsi un couple moteur. Les rouleaux (R1,R2) sont retenus par une force en sens contraire F1 pour créer un couple résistant de freinage de valeur variable et réglable. Ces dispositions ne sont pas décrites en détail, car parfaitement connues pour un homme du métier.

Selon l'état antérieur de la technique et comme illustré figure 1, lorsque les rouleaux (R1,R2) sont soumis à un couple de freinage constant (CF) (courbe 1a), la vitesse du véhicule (V), notamment de la roue (Rm), a tendance à décélérer jusqu'à devenir nulle ou sensiblement nulle (courbe 1c) car le couple moteur exercé par l'utilisateur est discontinu (courbe 1b).

Selon une caractéristique à la base de l'invention, les rouleaux (R1,R2) sont asservis par des moyens aptes à fournir à l'ensemble un couple de freinage (CF) qui n'est plus constant, mais qui est fonction de paramètres dépendant de la vitesse du véhicule pour permettre à l'utilisateur de l'entraîner à vitesse constante ou sensiblement constante. A cet égard, le dispositif selon l'invention met en oeuvre essentiellement deux formes de réalisation technique utilisant l'une et l'autre le même principe physique consistant à piloter le couple de freinage en fonction de paramètres liés à la vitesse.

Selon la solution technique illustrée figure 2, le couple de freinage (CF) (courbe 2a) est appliqué uniquement lorsque la vitesse ($\vec{\text{Ve}}$) du véhicule (V), et donc de l'ensemble tournant, dépasse une vitesse de consigne préétablie Vc (courbe 2c).

Dans ces conditions, si la vitesse (Ve) n'a pas atteint la vitesse de consigne (Vc), le couple de freinage (CF) (courbe 2a) est nul, tant que le sujet n'exerce pas un couple moteur. Lorsque le sujet dépasse la vitesse de consigne (Vc), la décélération est équivalente à celle illustrée figure 1. Il en résulte que le sujet va naturellement travailler autour de cette vitesse de consigne (Vc) en exerçant un couple moteur (Cm) comme le montre la courbe (2d).

Dans la solution technique illustrée à la figure 3, le couple de freinage (CF) (courbe 3a), n'est appliqué que lorsque le sujet accélère l'ensemble tournant (E), c'est-à-dire lorsque le sujet exerce un couple moteur, soit (γ) ces différentes accélérations (courbe 3c). Dès que le sujet relâche son effort, c'est-à-dire lorsqu'il n'exerce plus de couple moteur, l'accélération (γ) s'annule et le couple de freinage (CF) s'annule. Comme précédemment, le sujet pourra choisir de travailler à des vitesses de confort, la puissance fournie par ce dernier étant égale à la puissance de freinage à cette vitesse.

Selon la forme de réalisation, le dispositif comporte des moyens de mesure de la puissance fournie par le sujet en intégrant les paramètres relatifs à la vitesse réelle, au couple de freinage et aux accélérations des inerties en mouvement.

Comme indiqué, le dispositif trouve une application particulièrement avantageuse pour l'entraînement et la mesure des efforts physiques d'une personne en bicyclette ou en fauteuil roulant.

Les différents moyens de mesure et de détection, notamment la vitesse des rouleaux (R1,R2) sont assujettis à tout système électronique de commande pour soumettre lesdits rouleaux à un couple de freinage dans les conditions indiquées, en intégrant les paramètres fonction de la vitesse du véhicule roulant (bicyclette, fauteuil roulant).

On renvoie, par exemple, au synoptique la figure 5 qui montre un exemple de réalisation d'asservissement des rouleaux (R1) et (R2) pour la mesure de la vitesse, de la force, et l'analyse de ces valeurs. Surce synoptique :
- (FM) désigne un frein électromagnétique assujetti au système de rouleaux (R1) et (R2), tandis que (AL) désigne un système d'alimentation linéaire du frein,
- (MV) désigne un moyen de mesure de la vitesse,
- (MF) désigne un moyen de mesure de la force,
- (ST) désigne un système informatique de commande et de gestion dans lequel (L) correspond au logiciel et (EA) aux entrées analogiques de mesure de la vitesse et de la force, (SA) représentant une sortie analogique pour la commande du frein (FM).
- (MPV) et (MPA) représentent respectivement les modes de pilotage de la vitesse et de l'accélération.

Comme indiqué précédemment, dans le cas où le mode de pilotage dépend de la vitesse, si la valeur de la vitesse est supérieure à la valeur de la vitesse de consigne (Vc), le frein (FM) est actionné. Inversement, si la valeur de la vitesse est inférieure à la vitesse de consigne (Vc), le frein (FM) n'est pas actionné. Dans le cas où le mode de pilotage dépend de l'accélération, si cette dernière est supérieure ou égale à 0, le frein (FM) est actionné, tandis que si cette accélération est négative, le frein n'est plus actionné.

Sans pour cela sortir du cadre de l'invention, le dispositif s'applique à tout type d'ensemble tournant comprenant au moins un rouleau. Autrement dit, on n'exclut pas d'utiliser un ensemble comprenant un seul rouleau assujetti à un système de freinage. L'exemple illustré figure 4 est donné dans un but purement indicatif.

## Revendications

1. Dispositif pour l'entraînement et la mesure d'efforts physiques d'une personne en véhicule roulant non motorisé, disposé sur un ensemble tournant (R1) et (R2) apte à exercer un couple résistant (F1), **caractérisé en ce qu'**il comprend des moyens aptes à fournir à l'ensemble (R1) et (R2) un couple de freinage passant d'une valeur préétablie à une valeur nulle d'une manière cyclique, et fonction de paramètres dépendant de la vitesse dudit véhicule (V) pour permettre à la personne d'entraîner le véhicule à vitesse constante ou sensiblement constante.

2. Dispositif pour l'entraînement et la mesure d'efforts physiques d'une personne en véhicule roulant non motorisé selon la revendication 1, **caractérisé en ce que** les moyens aptes à fournir à l'ensemble tournant (R1) et (R2) le couple de freinage sont assujettis à des moyens de mesure et de détection de la vitesse dudit véhicule afin de ne fournir ledit couple que lorsqu'une vitesse de consigne préalablement déterminée est dépassée.

3. Dispositif pour l'entraînement et la mesure d'efforts physiques d'une personne en véhicule roulant non motorisé selon la revendication 1, **caractérisé en ce que** les moyens aptes à fournir à l'ensemble tournant (R1) et (R2) le couple de freinage sont assujettis à des organes de mesure et de détection de l'accélération du véhicule afin de ne fournir ledit couple que lorsque ledit ensemble est moteur.

4. Dispositif pour l'entraînement et la mesure d'efforts physiques d'une personne en véhicule roulant non motorisé selon la revendication 1, **caractérisé en ce qu'**il comprend des moyens de mesure de la puissance fournie par la personne en intégrant les paramètres relatifs à la vitesse réelle, au couple de freinage et aux accélérations des inerties en mouvements.

5. Dispositif pour l'entraînement et la mesure d'efforts physiques d'une personne en véhicule roulant non motorisé selon la revendication 1, **caractérisé en ce que** l'ensemble tournant (R1) et (R2) comprend au moins un rouleau assujetti à des moyens de freinage (FM) coopérant avec la ou les roues du véhicule entraînée(s) en rotation par la personne utilisatrice.

6. Dispositif pour l'entraînement et la mesure d'efforts physiques d'une personne en véhicule roulant non motorisé selon la revendication 1, **caractérisé en ce que** le véhicule est une bicyclette.

7. Dispositif pour l'entraînement et la mesure d'efforts physiques d'une personne en véhicule roulant non motorisé selon la revendication 1, **caractérisé en ce que** le véhicule est un fauteuil roulant.

## Claims

1. Device for training and for measuring the physical exertion of a person in a non-motorized rolling vehicle placed on a rotary assembly (R1) and (R2) capable of exerting a resistive torque (F1), **characterized in that** it comprises means capable of supplying the assembly (R1) and (R2) with a braking torque that changes from a pre-established value to a zero value cyclically and as a function of parameters dependent on the speed of the said vehicle (V) so as to allow the person to drive the vehicle at a constant or approximately constant speed.

2. Device for training and measuring physical exertion of a person in a non-motorized rolling vehicle according to Claim 1, **characterized in that** the means capable of supplying the rotary assembly (R1) and (R2) with the braking torque are slaved to means for measuring and detecting the speed of the said vehicle so as to supply the said torque only when a predetermined set speed is exceeded.

3. Device for training and for measuring physical exertion of an individual in a non-motorized rolling vehicle according to Claim 1, **characterized in that** the means capable of supplying the rotary assembly (R1) and (R2) with the braking torque are slaved to members for measuring and detecting the acceleration of the vehicle so as to supply the said torque only when the said assembly is motoring.

4. Device for training and measuring physical exertion of an individual in a non-motorized rolling vehicle according to Claim 1, **characterized in that** it comprises means for measuring the power supplied by the individual by integrating the parameters relating to the actual speed, to the braking torque and to the accelerations of the moving inertial masses.

5. Device for training and for measuring physical exertion of an individual in a non-motorized rolling vehicle according to Claim 1, **characterized in that** the rotary assembly (R1) and (R2) comprises at least one roller slaved to breaking means (FM) collaborating with the wheel or wheels of the vehicle which is or are turned by the individual using it or them.

6. Device for training and measuring the physical exertion of an individual in a non-motorized rolling vehicle according to Claim 1, **characterized in that** the vehicle is a bicycle.

7. Device for training and measuring the physical exertion of an individual in a non-motorized rolling vehicle according to Claim 1, **characterized in that** the vehicle is a wheelchair.

## Patentansprüche

1. Vorrichtung zum Trainieren und zum Messen von körperlichen Anstrengungen einer Person in einem unmotorisierten rollenden Fahrzeug auf einem umlaufenden System (R1) und (R2), das geeignet ist, ein Reibungsmoment (F1) zu erzeugen, **dadurch gekennzeichnet, dass** die Vorrichtung Einrichtungen umfasst, die geeignet sind, dem System (R1) und (R2) ein Bremsmoment zu liefern, das zyklisch von einem voreingestellten Wert auf einen Nullwert übergeht und von Parametern abhängig ist, die von der Geschwindigkeit des Fahrzeugs (V) beeinflusst werden, damit die ausübende Person das Fahrzeug mit konstanter oder ziemlich konstanter Geschwindigkeit antreiben kann.

2. Vorrichtung zum Trainieren und zum Messen von körperlichen Anstrengungen einer Person in einem unmotorisierten rollenden Fahrzeug nach Anspruch 1, **dadurch gekennzeichnet, dass** die Einrichtungen, die geeignet sind, dem System (R1) und (R2) das Bremsmoment zu liefern, von Einrichtungen zur Messung und Erfassung der Fahrzeuggeschwindigkeit abhängig sind, um dieses Moment nur dann zu liefern, wenn eine fest voreingestellte Sollgeschwindigkeit überschritten wird.

3. Vorrichtung zum Trainieren und zum Messen von körperlichen Anstrengungen einer Person in einem unmotorisierten rollenden Fahrzeug nach Anspruch 1, **dadurch gekennzeichnet, dass** die Einrichtungen, die geeignet sind, dem System (R1) und (R2) das Bremsmoment zu liefern, von Einrichtungen zur Messung und Erfassung der Fahrzeugbeschleunigung abhängig sind, um dieses Moment nur dann zu liefern, wenn das System eine Antriebskraft entwickelt.

4. Vorrichtung zum Trainieren und zum Messen von körperlichen Anstrengungen einer Person in einem unmotorisierten rollenden Fahrzeug nach Anspruch 1, **dadurch gekennzeichnet, dass** sie Einrichtungen für die Messung der von der Person gelieferten Leistung umfasst, wobei die Parameter tatsächliche Geschwindigkeit, Bremsmoment und Beschleunigungen der in Bewegung versetzten Trägheiten in die Messung einfließen.

5. Vorrichtung zum Trainieren und zum Messen von körperlichen Anstrengungen einer Person in einem unmotorisierten rollenden Fahrzeug nach Anspruch 1, **dadurch gekennzeichnet, dass** das umlaufende System (R1) und (R2) mindestens eine Rolle umfasst, das von Bremseinrichtungen (FM) abhängig ist, die mit dem bzw. den vom Benutzer in Drehung versetzten Rad bzw. Rädern des Fahrzeugs zusammenwirken.

6. Vorrichtung zum Trainieren und zum Messen von körperlichen Anstrengungen einer Person in einem unmotorisierten rollenden Fahrzeug nach Anspruch 1, **dadurch gekennzeichnet, dass** es sich bei dem Fahrzeug um ein Fahrrad handelt.

7. Vorrichtung zum Trainieren und zum Messen von körperlichen Anstrengungen einer Person in einem unmotorisierten rollenden Fahrzeug nach Anspruch 1, **dadurch gekennzeichnet, dass** es sich bei dem Fahrzeug um einen Rollstuhl handelt.
